# EUROPÄISCHE PATENTSCHRIFT

(11) **EP 3 287 280 B1**
(45) Veröffentlichungstag und Bekanntmachung des Hinweises auf die Patenterteilung: **27.02.2019**
(21) Anmeldenummer: 17182467.5
(22) Anmeldetag: 21.07.2017
(51) Int. Cl.: B41F 13/20, B41F 13/21, B41F 13/24, B41F 13/34

(54) **BEARBEITUNGSWERK UND ETIKETTENDRUCKMASCHINE MIT EINEM SOLCHEN BEARBEITUNGSWERK**
PROCESSING TOOL AND LABEL PRINTING MACHINE WITH SUCH A PROCESSING TOOL
OUTIL D'USINAGE ET MACHINE À IMPRIMER D'ÉTIQUETTES POURVUE D'UN TEL OUTIL D'USINAGE

(30) Priorität: 25.08.2016 DE 102016215986
(43) Veröffentlichungstag der Anmeldung: 28.02.2018
(73) Patentinhaber: Gallus Druckmaschinen GmbH, 35428 Langgöns-Oberkleen (DE)
(72) Erfinder: Bangel, Dieter, 35625 Hüttenberg (DE); Demand, Thomas, 35578 Wetzlar (DE); Bödeker, Andreas, 35428 Langgöns (DE)
(74) Vertreter: Haust, Christof

(56) Entgegenhaltungen:
- EP-A1- 0 021 006
- EP-A1- 3 115 203
- DE-A1- 3 317 746
- DE-A1-102005 014 255

## Beschreibung

Die Erfindung betrifft ein Bearbeitungswerk zur rotativen Bearbeitung mit den oberbegrifflichen Merkmalen von Anspruch 1 sowie eine Etikettendruckmaschine mit einem solchen Bearbeitungswerk gemäß Anspruch 7.

### Stand der Technik

Bei Etikettendruckmaschinen, wie sie z.B. in der EP 2 103 429 B1 beschrieben sind kommen Druckwerke und Stanzwerke zum Einsatz. Die Druckwerke umfassen mindestens drei Zylinder, nämlich Farbauftragswalze, Druckzylinder und Gegendruckzylinder. Die rotative Bearbeitung bewirkt hierbei ein Aufbringen von Farbe auf ein Substrat. Die Stanzwerke umfassen mindestens zwei Zylinder, nämlich Stanzzylinder und Stanzgegenzylinder. Die rotative Bearbeitung bewirkt hierbei ein Einbringen von Stanz- und/oder Rilllinien. Zur Anpassung an das zu verarbeitende Substrat sowie ggfs. zur Einstellung der Stanztiefe muss der Spalt, d.h. der Abstand zwischen den Zylindern einstellbar sein.

Dazu werden Stützkörper verwendet, welche als Laufringe, Stützringe und als sogenannte Schmitzringe ausgebildet sein können. Beispiele für Einstelleinrichtungen finden sich in der DE 102005015046 A1 und der WO 2012/016758 A1.

Die DE 33 17 746 A1 beschreibt eine Etikettendruckmaschine mit den Merkmalen des Oberbegriffs des Anspruchs 1, wobei die jeweiligen Stützkörper als exzentrisch gelagerte Stützringe ausgebildet sind.

Nachteilig an derartigen Einstelleinrichtungen ist zum einen deren komplizierter und aufwändiger Aufbau. Zum anderen lässt die Einstellgenauigkeit zu wünschen übrig. Daraus ergibt sich auch eine schlechte Wiederholgenauigkeit. D.h. soll für einen Wiederholauftrag exakt dasselbe Spaltmaß wie bei dessen letzter Ausführung gewählt werden, so gestaltet sich eine derart exakte Einstellung schwierig.

### Aufgabenstellung

Aufgabe der vorliegenden Erfindung ist es daher ein Bearbeitungswerk und eine Etikettendruckmaschine mit einem solchen Bearbeitungswerk zu schaffen, bei welcher das Spaltmaß zwischen den Bearbeitungszylindern des Bearbeitungswerks einfach, exakt und wiederholgenau einstellbar ist.

### Technische Lösung

Gelöst wird diese Aufgabe durch ein Bearbeitungswerk mit den Merkmalen von Anspruch 1.

Das erfindungsgemäße Bearbeitungswerk, z. B. ein Druckwerk oder Stanzwerk, zur rotativen Bearbeitung eines bahnförmigen oder bogenförmigen Substrats, z.B. zur Herstellung von Etiketten, besitzt mindestens zwei Bearbeitungszylinder und ein Maschinengestell. Dabei ist ein erster Bearbeitungszylinder beweglich im Maschinengestell und ein zweiter Bearbeitungszylinder stationär im Maschinengestell gelagert, wobei jedem Bearbeitungszylinder ein Paar von Stützkörpern zugeordnet ist.

Erfindungsgemäß weist ein jeweiliger Stützkörper des zweiten Bearbeitungszylinders ein Ringsegment, eine Linearführung, einen gestellfesten Führungskörper und einen Manipulator auf. Der gestellfeste Führungskörper ist am Maschinengestell des Bearbeitungswerkes angebracht. Der Manipulator wirkt auf ein jeweiliges Ringsegment und mittels eines jeweiligen Manipulators kann ein jeweiliges Ringsegment entlang der Linearführung linear verschoben werden. Ein jeweiliges Ringsegment des Stützkörpers des zweiten Bearbeitungszylinders kontaktiert jeweils einen Stützkörper des ersten Bearbeitungszylinders. Das heißt, durch Betätigen des Manipulators kann ein jeweiliges Ringsegment, damit der erste Bearbeitungszylinder mit seinen Stützkörpern verschoben und dadurch der Abstand zwischen den Bearbeitungszylindern angepasst werden.

In einer besonders vorteilhaften und daher bevorzugten Weiterbildung des erfindungsgemäßen Bearbeitungswerks ist der Manipulator als gestellfest gelagerte, drehbare Exzenterrolle oder Spiralrolle ausgebildet. Besonders vorteilhaft ist die Ausbildung als Spiralrolle, nämlich als Kreisevolvente mit konstanter Steigung, da dadurch ein lineares Verstellverhalten erreicht wird:
In vorteilhafter Weise ist die Spiralrolle als verdrehbarer, ring- bzw. scheibenförmiger Körper in Form einer Kreisspirale mit konstanter Steigung ausgeformt. Das heißt, die Spiralrollen haben die Form einer sogenannten arithmetischen bzw. archimedischen Spirale. Die Steigung der Spirale ist abhängig vom zu verstellenden Weg und der gewünschten Verstellauflösung auszuwählen. Die Verwendung derartiger Spiralrollen hat den Vorteil, dass ein lineares, präzises Verstellverhalten des Spaltmaßes ermöglicht wird.

In Weiterbildung ist jedem Manipulator ein steuerbarer Elektromotor zugeordnet zum motorischen Rotieren des jeweiligen Manipulators. Alternativ ist jedoch auch eine Verstellung von Hand durch den Maschinenbediener möglich.

Besonders vorteilhaft ist es, wenn die Stützkörper des ersten Bearbeitungszylinders als mit dem Bearbeitungszylinder rotierende Laufringe ausgeführt sind. Die Laufringe sind dabei auf der Rotationsachse des Bearbeitungszylinders selbst angeordnet.

Als besonders vorteilhaft wird es angesehen, wenn der erste Bearbeitungszylinder über einen Verspannmechanismus verfügt zum Anstellen der Bearbeitungszylinder zueinander. Der Verspannungsmechanismus kann dabei als Pneumatikzylinder ausgeführt sein. Auch den weiteren Bearbeitungszylindern kann ein entsprechender Verspannmechanismus zugeordnet sein.

Die Erfindung betrifft auch eine Etikettendruckmaschine mit mindestens einem wie obenstehend beschriebenen Bearbeitungswerk, wobei insbesondere der erste Bearbeitungszylinder als Druckzylinder, der zweite Bearbeitungszylinder als Gegendruckzylinder und ein weiterer stationärer Bearbeitungszylinder als Farbauftragswalze, insbesondere als Rasterwalze, ausgeführt sind. Die Farbauftragswalze besitzt dann ebenfalls wie oben detailliert beschriebene Stützkörper.
Besitzt das Bearbeitungswerk hingegen nur zwei Bearbeitungszylinder, so kann dieses als Stanzwerk ausgeführt sein, wobei der erste Bearbeitungszylinder als Stanzzylinder und der zweite Bearbeitungszylinder als Gegenstanzzylinder ausgeführt sind. Der gleiche Aufbau eignet sich auch für ein Prägewerk mit Präge- und Gegenprägezylinder.

Die beschriebene Erfindung und die beschriebenen vorteilhaften Weiterbildungen der Erfindung stellen auch in Kombination miteinander - soweit dies technisch sinnvoll ist - vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll an Hand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.
Es zeigen in schematischer Darstellung
- Fig. 1 und 2: ein erfindungsgemäßes Bearbeitungswerk
- Fig. 3: das Bearbeitungswerk aus Fig. 1 in einer Detail-Darstellung
- Fig. 4: eine alternative Ausführungsform eines Bearbeitungswerkes
- Fig. 5: eine Etikettendruckmaschine mit mehreren Bearbeitungswerken

In Figur 1 und 2 ist ein Bearbeitungswerk 10 dargestellt mit einem ersten Zylinder 11, mit einem zweiten Zylinder 12 und einem dritten Zylinder 13, welche im Maschinengestell 9 gelagert sind. Bei dem Bearbeitungswerk 10 handelt es sich im dargestellten Ausführungsbeispiel um ein Flexodruckwerk, wobei der erste Zylinder 11 als Formzylinder, der zweite Zylinder 12 als Gegendruckzylinder und der dritte Zylinder 13 Rasterwalze als ausgeführt sind. Der zweite Zylinder 12 und der dritte Zylinder 13 sind stationär im Maschinengestell 9 gelagert. Der erste Zylinder 11 hingegen ist in einem Lager 15 an einer Schwinge 19 beweglich im Maschinengestell 9 gelagert. Die Rotationsachsen der Zylinder 11, 12, 13 sind mit dem Positionszeichen 16 gekennzeichnet. An der Schwinge 19 ist ein Pneumatikzylinder 14 angebracht, welcher einen Verspannungsmechanismus bildet und dem Anstellen und Anpressen des ersten Zylinders 11 mit einer Kraft F, einer Vorspannkraft, an die beiden stationären Zylinder 12, 13 dient. Axial und beidseitig zum ersten Zylinder 11 sind auf der Drehachse des ersten Zylinders 11 Stützkörper 30 angeordnet, welche als Laufringe ausgeführt sind. Die Laufringe kontaktieren die Stützkörper 20 des zweiten und dritten Zylinders 12,13. Diese Stützkörper 20 sind jeweils entlang einer Linearachse 25 linear verschieblich (vgl. Pfeil v) ausgeführt.

Während das Bearbeitungswerk 10 gemäß Figur 1 einen ersten Zylinder 11 mit einem größeren Durchmesser aufweist wurde in das Bearbeitungswerk nach Fig. 2 ein erster Zylinder 11' mit einem kleineren Durchmesser montiert. Um die Verwendung von Zylindern 11,11' mit unterschiedlichen Durchmessern zu ermöglichen und auch eine Korrektur des Abstandes zwischen den Zylindern 11, 12, 13 zu ermöglichen ist das Lager 15 des ersten Zylinders 11 mit einem Axial- und Lateralausgleich für eine Korrekturbewegung k versehen (vgl. auch Fig. 3), wobei sich der Ausgleich bei einer Gegenüberstellung der Figuren 1 und 2 ergibt.

Mittels Pneumatikzylindern 14, welche den Zylindern 12, 13 zugeordnet sind, kann eine Spannkraft S aufgebracht und wieder abgebaut werden. Im Betrieb liegt die Spannkraft S an. Sollen die Zylinder 12, 13 abgestellt werden, z.B. zu Reinigungszwecken, so kann die Spannkraft S einzeln durch entsprechende Ansteuerung der Pneumatikzylinder 14 abgestellt werden.
Ein dem Zylinder 11 zugeordneter Pneumatikzylinder 14 bringt eine Vorspannkraft F auf den Zylinder 11 auf, wodurch sichergestellt wird, dass dessen Laufringe 30 im Betrieb immer auf den Stützkörpern 20 des zweiten und dritten Zylinders 12, 13 aufliegen.

Der Aufbau eines jeweiligen Stützkörpers 20 ist in der Darstellung von Figur 3 im Detail gezeigt.
Die Stützkörper 20 vom zweiten Zylinder 12 und drittem Zylinder 13 haben einen übereinstimmenden Aufbau. Ein jeweiliger Stützkörper 20 besitzt ein Ringelement 23, welches mit einer Linearführung 21 verbunden ist. Die Linearführung 21 wird in einem gestellfesten Führungskörper 22 geführt. Ein drehbarer Manipulator 24 (vgl. Doppelpfeil d) wirkt bei Betätigung auf die Linearführung 21 ein, bewirkt eine Verschiebebewegung v der Linearführung 21 und damit eine Verschiebebewegung v des Ringelements 23. Zum Aufbringen einer Spannkraft S ist - wie oben bereits ausgeführt - ein Pneumatikzylinder 14 vorgesehen, welcher auf die Linearführung 21 einwirkt.

Das Ringelement 23, welches an der Linearführung 21 befestigt ist, kann auch als Schmitzringsegment bezeichnet werden. Der Führungskörper 22 kann als an der Druckwerkswand 9 befestigter Führungsklotz ausgeführt sein. Der Manipulator 24 kann als Spirale mit einer Kreisevolvente mit konstanter Steigung ausgeführt sein.

Eine Korrektur des Abstandes zwischen erstem Zylinder 11 und zweitem Zylinder 12 bzw. zwischen erstem Zylinder 11 und dem drittem Zylinder 13, das heißt eine Anpassung des sogenannten Spaltmaßes zwischen den Zylinder 11,12,13, erfolgt durch eine gezielte Verschiebebewegung v des Ringelements 23 eines jeweiligen Stützkörpers 20.

In Figur 4 ist eine alternative Ausführung des Bearbeitungswerks 10 aus Figur 3 dargestellt. Dabei verfügt jeder Manipulator 24 über einen steuerbaren Elektromotor 17. Der jeweilige steuerbare Elektromotor 17 bewirkt dann eine Drehbewegung d des Spiral- bzw. Exzenterkörpers. Die Motoren 17 sowie die Pneumatikzylinder 14 sind datenübertragungstechnisch mit einer Steuereinrichtung 18 verbunden, so dass zumindest eine Ansteuerung der Motoren 17 und der Pneumatikzylinder 14 von einem zentralen Bedieninterface der Steuereinrichtung 18 ermöglicht wird.

In der Figur 5 ist eine Ansicht einer bevorzugten Ausführungsform einer Druckmaschine 100, genauer einer Schmalbahn-Etikettendruckmaschine in Reihenbauweise, mit in horizontaler Richtung folgenden Druckwerken 110 gezeigt. Die Etikettendruckmaschine 100 dient der Bearbeitung eines Substrats 1000 in Bahnform. Das Substrat wird von einer Substratrolle 146 in einem Zuführteil 148 der Druckmaschine 100 abgerollt und entlang eines Weges in Maschinenlaufrichtung M durch die Druckmaschine 100 geführt. Die Druckmaschine 100 kann eine Mehrzahl von Gestellmodulen 126, hier beispielhaft drei Gestellmodule 126, aufweisen, welche zusammen das Maschinengestell 9 bilden. In dieser Ausführungsform sind jeweils zwei Druckwerke 110 beziehungsweise ein Druckwerk 110 und ein Bearbeitungswerk 150, hier ein Stanzwerk zum Ausstanzen der Etiketten aus dem bahnförmigen Substrat 100, an je einem Gestellmodul 126 aufgenommen. Nach den einzelnen Bearbeitungsstationen folgt ein Auslaufteil 152, in welchem die fertigen Produkte in eine Etikettenrolle 154 aufgewickelt werden. Zuführteil 148, Gestellmodule 126 und Auslaufteil 152 sind lösbar bzw. trennbar miteinander verbunden sodass sich ein modularer Aufbau der Druckmaschine 100 ergibt.

In der Darstellung der einzelnen Druckwerke 110, hier Flexodruckwerke, sind neben den Druckzylindern 11, den Gegendruckzylindern 12 und den Farbauftragswalzen 13 auch Kammerrakel gezeigt. Des Weiteren weisen die Druckwerke 110 in der Druckmaschine 100 diverse Trocknungseinrichtungen auf. Die Druckwerke 110 weisen auch Bahnleitwalzen 160 zur Führung des bahnförmigen Substrats 1000 auf. In der gezeigten Ausführungsform umfasst das fünfte Druckwerk 110 eine Heißlufttrocknungseinrichtung 162. Alternativ könnte auch hier eine UV- oder eine IR-Trocknungseinrichtung eingesetzt werden. Nachfolgend ist ein Stanzwerk 150 angeordnet, welches als rotierende Werkzeuge einen Stanzzylinder 11 und einen Gegenstanzzylinder 12 aufweist. Zusätzlich bzw. alternativ zu dem Stanzwerk kann auch ein Prägewerk, beispielsweise ein Heißfolienprägewerk Verwendung finden.
Alternativ zu den dargestellten Flexodruckwerken können auch Tiefdruck-, Offset-Druck- und Rotationssiebdruckwerke eingesetzt werden.
Zumindest eines der Druckwerke 110 und/oder das Stanzwerk 150 haben dabei den Aufbau der obenstehend beschriebenen Bearbeitungswerke 10.

### Bezugszeichenliste

- 9: Maschinengestell
- 10: Bearbeitungswerk
- 11: erster Zylinder
- 11': erster Zylinder mit kleinerem Durchmesser
- 12: zweiter Zylinder
- 13: dritter Zylinder
- 14: Pneumatikzylinder
- 15: Lager für den ersten Zylinder
- 16: Rotationsachse
- 17: Motor
- 18: Steuereinrichtung
- 19: Schwinge

- 20: Stützkörper zweiter und dritter Zylinder
- 21: Linearführung
- 22: Führungskörper (gestellfest)
- 23: Ringelement
- 24: Manipulator
- 25: Linearachse (Freiheitsgrad)

- 30: Stützkörper erster Zylinder (Laufringe)

- 100: Druckmaschine
- 110: Druckwerk
- 126: Gestellmodul
- 146: Substratrolle
- 148: Zuführstation
- 150: Stanzwerk
- 152: Auslaufstation
- 154: Etikettenrolle
- 160: Bahnleitwalze
- 162: Heißlufttrockner

- 1000: Substrat

- d: Drehbewegung
- k: Korrekturbewegung
- v: Verschiebebewegung
- F: Vorspannkraft
- S: Spannkraft

## Patentansprüche

1. Bearbeitungswerk (10) zur rotativen Bearbeitung eines bahnförmigen oder bogenförmigen Substrats (1000) mit mindestens zwei Bearbeitungszylindern (11, 12) und einem Maschinengestell (9),
wobei ein erster Bearbeitungszylinder (11) beweglich im Maschinengestell (9) und ein zweiter Bearbeitungszylinder (12) stationär im Maschinengestell (9) gelagert ist,
wobei jedem Bearbeitungszylinder (11, 12, 13) ein Paar von Stützkörpern (20, 30) zugeordnet ist,
**dadurch gekennzeichnet,**
**dass** ein jeweiliger Stützkörper (20) des zweiten Bearbeitungszylinders (12) ein Ringsegment (23), eine Linearführung (21), einen gestellfesten Führungskörper (22) und einen Manipulator (24) aufweist,
**dass** ein jeweiliges Ringsegment (23) jeweils einen Stützkörper (30) des ersten Bearbeitungszylinders (11) kontaktiert, und
**dass** ein jeweiliges Ringsegment (23) mittels eines jeweiligen Manipulators (24) entlang der Linearführung (21) linear verschieblich (v) ausgebildet ist.

2. Bearbeitungswerk nach Anspruch 1,
**dadurch gekennzeichnet,**
**dass** der Manipulator (24) als gestellfest angebrachte, drehbare Exzenterrolle oder Spiralrolle ausgebildet ist.

3. Bearbeitungswerk nach Anspruch 2,
**dadurch gekennzeichnet,**
**dass** jedem Manipulator (24) ein steuerbarer Elektromotor zugeordnet ist zum motorischen Rotieren des jeweiligen Manipulators (24).

4. Bearbeitungswerk nach einem der vorangehenden Ansprüche,
**dadurch gekennzeichnet,**
**dass** die Stützkörper (30) des ersten Bearbeitungszylinders (11) als Laufringe ausgeführt sind.

5. Bearbeitungswerk nach einem der vorangehenden Ansprüche,
**dadurch gekennzeichnet,**
**dass** der erste Bearbeitungszylinder (11) über einen Verspannmechanismus (14) verfügt zum Anstellen der Bearbeitungszylinder (11, 12, 13) zueinander.

6. Bearbeitungswerk nach Anspruch 5,
**dadurch gekennzeichnet,**
**dass** der Verspannungsmechanismus (14) als Pneumatikzylinder ausgeführt ist.

7. Etikettendruckmaschine 100 mit mindestens einem Bearbeitungswerk (10) nach einem der vorangehenden Ansprüche,
wobei insbesondere der erste Bearbeitungszylinder (11) als Druckzylinder, der zweite Bearbeitungszylinder (12) als Gegendruckzylinder und ein weiterer stationärer Bearbeitungszylinder (13) als Farbauftragwalze, insbesondere als Rasterwalze, ausgeführt sind.

## Claims

1. Treatment unit (10) for the rotary treatment of a web-shaped or sheet-shaped substrate (1000), the unit (10) comprising at least two treatment cylinders (11, 12) and a machine frame (9),
wherein a first treatment cylinder (11) is movably supported in the machine frame (9) and a second treatment cylinder (12) is stationarily supported in the machine frame (9), wherein every treatment cylinder (11, 12, 13) is assigned a pair of support bodies (20, 30),
**characterized in**
**that** a respective support body (20) of the second treatment cylinder (12) includes a ring segment (23), a linear guide, a guide body (22) fixed to the frame and a manipulator (24), that a respective ring segment (23) contacts a respective support body (30) of the first treatment cylinder (11), and
**that** a respective ring segment (23) is designed to be linearly movable along the linear guide (21) by means of a respective manipulator (24).

2. Treatment unit according to claim 1,
**characterized in**
**that** the manipulator (24) is designed as a rotatable eccentric roller or spiral roller and fixed to the frame.

3. Treatment unit according to claim 2,
**characterized in**
**that** every manipulator (24) is assigned a controllable electric motor for rotating the respective manipulator (24) in a motor-driven way.

4. Treatment unit according to claim 2,
**characterized in**
**that** the support bodies (30) of the first treatment cylinder (11) are designed as races.

5. Treatment unit according to any one of the preceding claims,
**characterized in**
**that** the first treatment cylinder (11) has an adjustment mechanism (14) for engaging the treatment cylinders (11, 12, 13) with one another.

6. Treatment unit according to claim 5,
**characterized in**
**that** the adjustment mechanism (14) is embodied as a pneumatic cylinder.

7. Label printing machine (100) having at least one treatment unit (10) according to any one of the preceding claims,
wherein in particular the first treatment cylinder (11) is embodied as a printing cylinder, the second treatment cylinder (12) is embodied as an impression cylinder and a further stationary treatment cylinder (13) is embodied as an ink applicator roller, in particular an anilox roller.

## Revendications

1. Unité de traitement (10) pour le traitement rotatif d'un support en bande ou en feuilles (1000) avec au moins deux cylindres de traitement (11, 12) et un bâti de machine (9),
pour laquelle un premier cylindre de traitement (11) est fixé de manière mobile dans le bâti de machine (9) et un deuxième cylindre de traitement (12) de manière stationnaire dans le bâti de machine (9),
une paire de supports (20, 30) étant affectée à chaque cylindre de traitement (11, 12, 13),
**caractérisée par le fait**
**qu'**un support respectif (20) du deuxième cylindre de traitement (12) présente un segment annulaire (23), un guidage linéaire (21), un élément de guidage (22) monté de manière fixe sur le bâti et un manipulateur (24),
**qu'**un segment annulaire respectif (23) vient respectivement en contact avec un support (30) du premier cylindre de traitement (11) et
**qu'**un segment annulaire considéré (23) peut être déplacé linéairement (v) au moyen d'un manipulateur respectif (24) le long du guidage linéaire (21).

2. Unité de traitement selon la revendication 1,
**caractérisée par le fait**
**que** le manipulateur (24) est réalisé comme galet excentrique rotatif, monté de manière fixe sur le bâti, ou comme rouleau en spirale.

3. Unité de traitement selon la revendication 2,
**caractérisée par le fait**
**qu'**un moteur électrique pilotable est affecté à chaque manipulateur (24), en vue de la rotation par le moteur du manipulateur respectif (24).

4. Unité de traitement selon l'une des revendications précédentes,
**caractérisée par le fait**
**que** les supports (30) du premier cylindre de traitement (11) sont exécutés comme bagues de guidage.

5. Unité de traitement selon l'une des revendications précédentes,
**caractérisée par le fait**
**que** le premier cylindre de traitement (11) possède un mécanisme tendeur (14) pour le réglage des cylindres de traitement (11, 12, 13) l'un par rapport à l'autre.

6. Unité de traitement selon la revendication 5,
**caractérisée par le fait**
**que** le mécanisme tendeur (14) est exécuté comme vérin pneumatique.

7. Machine à imprimer les étiquettes (100) avec au moins une unité de traitement (10) selon l'une des revendications précédentes,
pour laquelle notamment le premier cylindre de traitement (11) est exécuté comme cylindre d'impression, le deuxième cylindre de traitement (12) comme cylindre de contre-pression et un autre cylindre de traitement stationnaire (13) comme rouleau toucheur-encreur, notamment comme rouleau tramé.
